# EUROPÄISCHE PATENTSCHRIFT

(11) **EP 1 017 033 B1**
(45) Veröffentlichungstag und Bekanntmachung des Hinweises auf die Patenterteilung: **10.09.2003**
(21) Anmeldenummer: 99114809.9
(22) Anmeldetag: 29.07.1999
(51) Int. Cl.: G08B 13/24

(54) **Sicherungselement für die elektronische Artikelsicherung und Verfahren zur Herstellung eines Sicherungselementes**
Security element for electronic article surveillance and production method
Elément pour la protection électronique d'articles et procédé de fabrication

(30) Priorität: 14.12.1998 DE 19857583
(43) Veröffentlichungstag der Anmeldung: 05.07.2000
(73) Patentinhaber: Meto International GmbH, 69434 Hirschhorn/Neckar (DE)
(72) Erfinder: Altwasser, Richard, 76689 Neuthard (DE); Lendering, Peter, 7061 CR Terborg (NL)
(74) Vertreter: Menges, Rolf, Dipl.-Ing.

(56) Entgegenhaltungen:
- EP-A- 0 670 563
- EP-A- 0 790 123
- EP-A- 0 807 912
- US-A- 5 291 180
- US-A- 5 405 702

## Beschreibung

Die Erfindung betrifft ein Sicherungselement für die elektronische Artikelsicherung, bestehend aus einer unteren und einer oberen Leiterbahn mit jeweils zumindest einer Wicklung, wobei die beiden Leiterbahnen gegensinnig gewickelt sind, wobei sie in zumindest einem Überlappungsbereich überlappen und wobei eine dielektrische Schicht im Überlappungsbereich zwischen den beiden Leiterbahnen vorgesehen ist.

Ein entsprechendes Sicherungselement ist beispielsweise aus der DE 197 08 180 A1 bekannt geworden. Derartige Sicherungselemente werden als Resonanzschwingkreise oder als Resonanzfrequenz-Sicherungselemente bezeichnet, wobei die Resonanzfrequenz durch die Kapazität C, die Induktivität L und den Widerstand R des Schwingkreises bestimmt ist. Resonanzfrequenz-Sicherungselemente werden in Form von Etiketten oder Anhängern bei der Prävention und Erkennung von Diebstählen in Kaufhäusern und Lagern eingesetzt und erfreuen sich infolge der hohen Detektionsrate steigender Beliebtheit.

Die Artikelsicherung selbst läßt sich in Kürze wie folgt beschreiben: Die Resonanzfrequenz-Sicherungselemente werden in der Überwachungszone des zu sichernden Bereichs - üblicherweise ist dies der Eingangs- und Ausgangsbereich des Kaufhauses oder Lagers - durch ein magnetisches Wechselfeld zur Aussendung eines charakteristischen Erkennungssignals angeregt. Sobald das Überwachungssystem dieses Erkennungssignal registriert, wird ein Alarm ausgelöst.

Es ist besonders vorteilhaft, wenn die Resonanzfrequenz-Sicherungselemente deaktivierbar ausgestaltet sind. Die Deaktivierung erfolgt, sobald die gesicherte Ware von einem Kunden ordnungsgemäß gekauft worden ist. Bewährt hat sich hierbei die Methode, über die Zufuhr eines entsprechend hohen Energiepulses einen Kurzschluß zwischen den beiden Lagen von Leiterbahnen durch die dielektrische Schicht hindurch zu erzeugen, was zu einer Zerstörung der charakteristischen Resonanzeigenschaften des Schwingkreises führt.

Ein deaktivierbares Sicherungselement sowie ein entsprechendes Herstellungsverfahren sind bereits aus der EP 0 665 705 A2 bekannt geworden. Jede der Lagen von Leiterbahnen besteht bei der bekannten Lösung aus einer Vielzahl von Windungen. Die beiden Lagen von Leiterbahnen sind über eine dielektrische, sehr dünne Harzschicht miteinander verbunden. Die Harzschicht hat über die gesamte Fläche der Lagen eine im wesentlichen konstante Dicke.

Eine Deaktivierung des Sicherungselementes erfolgt auch hier durch die Zufuhr eines ausreichend hohen Energiepulses.

Obwohl sich der oben beschriebene Resonanzschwingkreis problemlos und sicher deaktivieren läßt, besteht Gefahr, daß er durch mechanische Beanspruchung, insbesondere durch Verbiegen oder Verdrillen, reaktiviert wird - der Kurzschluß ist also durch die mechanische Beanspruchung wieder rückgängig zu machen. Reaktivierung ist natürlich ein in hohem Maße unerwünschter Effekt.

Um der Gefahr der unerwünschten Reaktivierung eines deaktivierten Resonanzfrequenz-Sicherungselements entgegenzuwirken, wird in der bereits zuvor genannten DE 197 08 180 A1 vorgeschlagen, die Festigkeit der beiden überlappenden Leiterbahnen so groß zu machen, daß im Falle einer mechanischen Beanspruchung ein Verbiegen des Sicherungselements in den Bereichen auftritt, die im wesentlichen frei von Leiterbahnen sind (→ Sollbiegestellen). Dank dieser Ausgestaltung läßt sich die Reaktivierungswahrscheinlichkeit des Sicherungselements beachtlich herabsetzen, da eine Reaktivierung nur dann erfolgt, wenn die Kurzschlußstelle in dem Bereich der Soll-Biegestellen liegt. Da dieser Bereich nur einen relativ geringen Anteil der Gesamtfläche der überlappenden Leiterbahnen ausmacht, wird die Gefahr einer Reaktivierung eines Sicherungselements natürlich erheblich herabgesetzt.

Weitere Untersuchungen haben gezeigt, daß Bereiche, in denen eine der beiden Leiterbahnen Endbereiche der anderen Leiterbahn kreuzt (→ kritischer Bereich), anfälliger für eine Reaktivierung sind als die verbleibenden Überlappungsbereiche. Mit anderen Worten bedeutet dies: eine elektrische und somit den Resonanzschwingkreis deaktivierende Verbindung zwischen den beiden Leiterbahnen infolge von Verbiegen oder Verdrillen des Sicherungselements wird mit höherer Wahrscheinlichkeit aufgebrochen, wenn sie im kritischen Überlappungsbereich liegt, als wenn sie im verbleibenden Überlappungsbereich der Leiterbahnen aufgetreten ist.

Der Erfindung liegt die Aufgabe zugrunde, ein Sicherungselement vorzuschlagen, bei dem das Risiko einer Reaktivierung nach erfolgter Deaktivierung herabgesetzt bzw. ganz beseitigt ist.

Die Aufgabe wird hinsichtlich des erfindungsgemäßen Sicherungselements dadurch gelöst, dass die dielektrische Klebeschicht in einem kritischen Bereich innerhalb des Überlappungsbereiches, in dem eine Begrenzungskante der unteren Leiterbahn mit der oberen Leiterbahn oder eine Begrenzungskante der oberen Leiterbahn mit der unteren Leiterbahn überlappt, entweder zumindest die gleiche Dicke wie im restlichen Überlappungsbereich aufweist und mit einer zusätzlichen dielektrischen Schicht (4) beschichtet ist oder eine größere Dicke als im restlichen Überlappungsbereich aufweist.

Wie bereits zuvor dargelegt, sind Bereiche, in denen eine Begrenzungskante einer Leiterbahn von der anderen Leiterbahn gekreuzt wird (→ kritischer Bereich), besonders anfällig für eine Reaktivierung, wenn denn die vorausgehende Deaktivierung gerade in diesen Bereichen erfolgt ist. Derartige Bereiche lassen sich übrigens bei zwei Leiterbahnen, die gegensinnig gewickelt sind, nicht vermeiden. Es hat sich herausgestellt, daß das Sicherungselement besonders resistent gegen Reaktivierung ist, wenn die Summe der Längen der Begrenzungskanten in dem kritischen Bereich bzw. in den kritischen Bereichen bzw. in dem streifenförmigen Bereich minimal ist.

Eine vorteilhafte Weiterbildung des erfindungsgemäßen Sicherungselements schlägt daher darüber hinaus vor, daß in dem kritischen Bereich bzw. in den kritischen Bereichen zusätzlich zu der dielektrischen Klebeschicht als zusätzliche dielektrische Schicht ein dielektrisches Folienmaterial, eine dielektrische Lackschicht oder eine zusätzliche dielektrische Klebeschicht vorgesehen ist. Alternativ wird vorgeschlagen, daß die größere Dicke in dem kritischen Bereich oder in den kritischen Bereichen dadurch erreicht wird, daß die beiden Leiterbahnen in diesen Bereichen mit einem geringeren Anpreßdruck während des Laminiervorgangs beaufschlagt werden.

Für den Fall, daß mehrere kritische Bereiche vorhanden sind, in denen eine Begrenzungskante der unteren Leiterbahn mit der oberen Leiterbahn oder eine Begrenzungskante der oberen Leiterbahn mit der unteren Leiterbahn überlappt, sieht eine vorteilhafte Ausgestaltung des erfindungsgemäßen Sicherungselements vor, daß diese Bereiche im wesentlichen längs einer Geraden in einem streifenförmigen Bereich angeordnet sind. Dieser streifenförmige Bereich hat eine Breite von wenigen Millimetern und erstreckt sich bevorzugt über die gesamte Länge des Sicherungselements. Vorteilhaft ist es natürlich, wenn die Breite der zusätzlichen dielektrischen Schicht auf die Breite des streifenförmigen Bereichs abgestimmt ist.

Gemäß einer bevorzugten Ausführungsform des erfindungsgemäßen Sicherungselements sind die beiden Leiterbahnen in einem überlappenden Endbereich elektrisch miteinander verbunden. Die elektrische Verbindung kann auf unterschiedliche Weise erfolgen. Alternative Möglichkeiten sind in der DE 197 08 180 beschrieben. Der bevorzugte Prozeß zum Kontaktieren der beiden Leiterbahnen ist im Zusammenhang mit der vorliegenden Erfindung das Durchstanzen des Sicherungselements in dem Bereich der Leiterbahnen, in dem die elektrische Verbindung gewünscht ist.

Ein besonders günstiges Herstellungsverfahren für die erfindungsgemäßen Sicherungselemente weist die folgenden Verfahrensschritte auf: Auf die untere Leiterbahn wird eine dielektrische Klebeschicht aufgebracht; der kritische Bereich oder die kritischen Bereiche wird bzw. werden mit einer zusätzlichen dielektrischen Schicht beschichtet; anschließend wird die obere Leiterbahn in der gewünschten Position mit der unteren Leiterbahn verbunden. Alternativ ist vorgesehen, daß die untere und die obere Leiterbahn in dem kritischen Bereich oder in den kritischen Bereichen mit einem reduzierten Anpreßdruck zusammen laminiert werden. Das Zusammenlamieren der beiden Leiterbahnen mit reduziertem Anpreßdruck kann dabei auch in Kombination mit der Anordnung einer zusätzlichen dielektrischen Schicht in dem kritischen Bereich oder in den kritischen Bereichen erfolgen.

Im Falle einer maschinellen Fertigung sind gemäß einer vorteithaften Weiterbildung des Verfahrens zur Herstellung des erfindungsgemäßen Sicherungselements die obere und die untere Leiterbahn auf jeweils einem Bandmaterial angeordnet; auf dem Bandmaterial sind die Leiterbahnen derart angeordnet, daß die kritischen Bereiche in Maschinenlaufrichtung ausgerichtet sind; die zusätzliche dielektrische Schicht wird streifenförmig auf die untere oder auf die obere Leiterbahn aufgebracht, bevor die beiden Leiterbahnen zusammen laminiert werden.

Eine vorteilhafte Ausgestaltung des Verfahrens zur Herstellung der erfindungsgemäßen Sicherungselemente sieht vor, daß die zusätzliche dielektrische Schicht als eine dielektrische Lackschicht auf die obere oder auf die untere Leiterbahn aufgesprüht oder aufgedruckt wird. Handelt es sich um eine zusätzliche dielektrische Klebeschicht, so wird diese bevorzugt auf die obere oder auf die untere Leiterbahn mittels Extrusion aufgebracht.

Die Erfindung wird anhand der nachfolgenden Figuren näher erläutert. Es zeigt
Fig. 1: eine Draufsicht auf die untere Leiterbahn gemäß einer bevorzugten Ausgestaltung des erfindungsgemäßen Sicherungselements,
Fig. 2: eine Draufsicht auf die obere Leiterbahn gemäß einer bevorzugten Ausgestaltung des erfindungsgemäßen Sicherungselements und
Fig. 3: eine Draufsicht auf die bevorzugte Ausgestaltung des erfindungsgemäßen Sicherungselements, das sich aus den in den Figuren Fig. 1 und Fig. 2 gezeigten Leiterbahnen zusammensetzt.

Fig. 1 zeigt eine Draufsicht auf eine untere Leiterbahn 2, auf die eine dielektrische Klebeschicht 8 aufgetragen ist, und Fig. 2 zeigt eine Draufsicht auf eine obere Leiterbahn 3. Aus den beiden Leiterbahnen 2, 3 setzt sich das in Fig. 3 gezeigte erfindungsgemäße Sicherungselement 1 zusammen. Die Leiterbahnen sind gemäß einer bevorzugten Ausgestaltung des erfindungsgemäßen Sicherungselements 1 aus einer Aluminiumfolie ausgestanzt. Das Fertigungsverfahren zur Herstellung des erfindungsgemäßen Sicherungselements 1 ist relativ kostengünstig, da die beiden Leiterbahnen 2, 3 relativ breit sind und im wesentlichen nur eine Windung ausweisen. Aufgrund der Dimensionierung zeichnet sich das erfindungsgemäße Sicherungselement darüber hinaus durch eine hohe Stabilität aus.

Die beiden Leiterbahnen 2, 3 bestehen hier jeweils aus einer Windung und sind gegensinnig gewickelt. Eine Folge dieser Ausgestaltung besteht zwangsläufig darin, daß Begrenzungskanten 5 der unteren Leiterbahn 2 von der oberen Leiterbahn 3 gekreuzt werden. Das in Fig. 3 gezeigte Sicherungselement 1 weist drei kritische Bereiche 7 auf, in denen Begrenzungskanten 5 der unteren Leiterbahn 2 von der oberen Leiterbahn 3 gekreuzt werden. Das in Fig. 3 gezeigte Sicherungselement ist nunmehr so ausgestaltet, daß diese drei kritischen Bereiche 7 im wesentlichen längs einer Geraden in einem eng begrenzten streifenförmigen Bereich zu liegen kommen. In diesem streifenförmigen Bereich ist zusätzlich zu der bereits vorhandenen dielektrischen Klebeschicht 8, die die bei den Leiterbahnen 2, 3 voneinander isoliert, eine zusätzliche dielektrische Schicht 4 eingefügt, oder statt dessen werden die beiden Leiterbahnen 2, 3 in den kritischen Bereichen mit einem reduzierten Anpressdruck zusammenlaminiert, so dass die dielektrische Klebeschicht 8 in dem kritischen Bereich eine größere Dicke aufweist als in dem restlichen Überlappungsbereich. Bei der zusätzlichen dielektrischen Schicht 4 handelt es sich im gezeigten Fall um ein dielektrisches Folienmaterial, das vorzugsweise aus PET gefertigt ist. Jedoch können statt dessen auch dielektrische Lacke oder dielektrische Kleber verwendet werden.

### Bezugszeichenliste

- 1: Sicherungselement
- 2: untere Leiterbahn
- 3: obere Leiterbahn
- 4: zusätzliche dielektrische Schicht
- 5: Begrenzungskante
- 6: überlappender Endbereich
- 7: kritischer Bereich
- 8: dielektrische Klebeschicht

## Patentansprüche

1. Sicherungselement für die elektronische Artikelsicherung, bestehend aus einer unteren und einer oberen Leiterbahn mit jeweils zumindest einer Windung, wobei die beiden Leiterbahnen gegensinnig gewickelt sind, wobei sich die beiden Leiterbahnen (2, 3) in zumindest einem Überlappungsbereich überlappen und wobei eine dielektrische Klebeschicht (8), die in dem Überlappungsbereich zwischen den beiden Leiterbahnen (2, 3) vorgesehen ist, die beiden Leiterbahnen (2, 3) miteinander verbindet, **dadurch gekennzeichnet,**
**daß** die dielektrische Klebeschicht (8) in einem kritischen Bereich (7) innerhalb des Überlappungsbereiches, in dem eine Begrenzungskante (5) der unteren Leiterbahn (2) mit der oberen Leiterbahn (3) oder eine Begrenzungskante der oberen Leiterbahn (3) mit der unteren Leiterbahn (2) überlappt, entweder zumindest die gleiche Dicke wie im restlichen Überlappungsbereich aufweist und mit einer zusätzlichen dielektrischen Schicht (4) beschichtet ist oder eine größere Dicke als im restlichen Überlappungsbereich aufweist.

2. Sicherungselement nach Anspruch 1, **dadurch gekennzeichnet, daß** die zusätzliche dielektrische Schicht (4) ein dielektrisches Folienmaterial. eine dielektrische Lackschicht oder eine zusätzliche dielektrische Klebeschicht ist.

3. Sicherungselement nach Anspruch 2, **dadurch gekennzeichnet, daß** es sich bei dem dielektrischen Folienmaterial um PET handelt.

4. Sicherungselement nach einem der Ansprüche 1 bis 3. **dadurch gekennzeichnet, daß** die beiden Leiterbahnen in dem kritischen Bereich (7) wahrend des Produktionsprozesses einem geringeren Anpreßdruck ausgesetzt worden sind.

5. Sicherungselement nach einem der Ansprüche 1 bis 4, **dadurch gekennzeichnet, daß** für den Fall, daß mehrere kritische Bereiche (7) vorhanden sind, in denen eine Begrenzungskante (5) der unteren Leiterbahn (2) mit der oberen Leiterbahn (3) oder eine Begrenzungskante der oberen Leiterbahn (3) mit der unteren Leiterbahn (2) überlappt, diese kritischen Bereiche (7) im wesentlichen längs einer Geraden in einem streifenförmigen Bereich angeordnet sind.

6. Sicherungselement nach Anspruch 5, **dadurch gekennzeichnet, daß** die Summe der Längen der Begrenzungskanten (5) in dem streifenförmigen Bereich minimal ist.

7. Sicherungselement nach Anspruch 5 oder 6, **dadurch gekennzeichnet, daß** die Breite der zusätzlichen dielektrischen Schicht (4) auf die Breite des streifenförmigen Bereichs abgestimmt ist und sich vorzugsweise über die gesamte Länge des Sicherungselements (1) erstreckt.

8. Sicherungselement nach einem der Ansprüche 1 bis 7, **dadurch gekennzeichnet, daß** die beiden Leiterbahnen (2, 3) in einem überlappenden Endbereich (6) elektrisch miteinander verbunden sind.

9. Verfahren zur Herstellung eines Sicherungselements nach einem der Ansprüche 1 bis 8, **dadurch gekennzeichnet, daß** auf die untere Leiterbahn (2) eine dielektrische Klebeschicht (8) aufgebracht wird und
daß der kritische Bereich (7) oder die kritischen Bereiche (7) mit einer zusätzlichen dielektrischen Schicht (4) beschichtet wird bzw. werden und/oder daß die untere Leiterbahn (2) und die obere Leiterbahn (3) in dem kritischen Bereich (7) oder in den kritischen Bereichen (7) mit einem reduzierten Anpreßdruck zusammenlaminiert werden, wobei die obere Leiterbahn (3) in der gewünschten Position mit der unteren Leiterbahn (3) zusammenlaminiert wird.

10. Verfahren nach Anspruch 9, **dadurch gekennzeichnet, daß** im Falle einer maschinellen Fertigung die obere Leiterbahn (3) und die untere Leiterbahn (2) auf jeweils einem Bandmaterial angeordnet sind, daß sie auf dem Bandmaterial derart angeordnet sind, daß die kritischen Bereiche (7) in Maschinenlaufrichtung ausgerichtet sind, und
daß die zusätzliche dielektrische Schicht (4) streifenförmig auf die untere Leiterbahn (2) oder auf die obere Leiterbahn (3) aufgebracht wird, bevor die beiden Leiterbahnen (2, 3) zusammenlaminiert werden.

11. Verfahren nach Anspruch 9 oder 10, **dadurch gekennzeichnet, daß** die zusätzliche dielektrische Schicht (4) als eine dielektrische Lackschicht auf die obere Leiterbahn (3) oder auf die untere Leiterbahn (2) aufgesprüht oder aufgedruckt wird.

12. Verfahren nach Anspruch 9 oder 10, **dadurch gekennzeichnet, daß** die zusätzliche dielektrische Schicht (4) als eine dielektrische Klebeschicht auf die obere Leiterbahn (3) oder auf die untere Leiterbahn (3) extrudiert wird.

## Claims

1. A security element for electronic article surveillance, comprising one lower and one upper conducting track having at least one winding each, said two conducting tracks being wound in opposing directions, with said two conducting tracks (2, 3) overlapping in at least one area of overlap, and with a dielectric adhesive layer (8), which is provided in the area of overlap between the two conducting tracks (2, 3), connecting the two conducting tracks (2, 3) to one another,
**characterized in that** in a critical area (7) within the area of overlap, in which critical area a border edge (5) of the lower conducting track (2) overlaps the upper conducting track (3) or a border edge of the upper conducting track (3) overlaps lower conducting track (2), the dielectric adhesive layer (8) is either at least as thick as in the remaining area of overlap and is coated with an additional dielectric layer (4), or it is thicker than in the remaining area of overlap.

2. The security element as claimed in claim 1,
**characterized in that** the additional dielectric layer (4) is a dielectric film material, a dielectric lacquer layer or an additional dielectric adhesive layer.

3. The security element as claimed in claim 2,
**characterized in that** the dielectric film material is PET

4. The security element as claimed in any one of claims 1 to 3,
**characterized in that** the two conducting tracks have been subjected to a reduced application pressure in the critical area (7) during the production process.

5. The security element as claimed in any one of claims 1 to 4,
**characterized in that** in the event of there being several critical areas (7) in which a border edge (5) of the lower conducting track (2) overlaps with the upper conducting track (3) or a border edge of the upper conducting track (3) overlaps with the lower conducting track (2), said critical areas (7) are arranged essentially along a straight line in a strip-shaped area.

6. The security element as claimed in claim 5,
**characterized in that** the sum of the lengths of the border-edges (5) is minimal in the strip-shaped area.

7. The security element as claimed in claim 5 or 6,
**characterized in that** the width of the additional dielectric adhesive layer (4) is coordinated with the width of the strip-shaped area and extends preferably over the full length of the security element (1).

8. The security element as claimed in any one of claims 1 to 7,
**characterized in that** the two conducting tracks (2, 3) are connected electrically to one another in an overlapping end area (6).

9. A method of manufacturing a security element according to any one of claims 1 to 8,
**characterized in that** a dielectric adhesive layer (8) is applied to the lower conducting track (2), that the critical area (7) or the critical areas (7) is or are coated with an additional dielectric adhesive layer (4), and/or that the lower conducting track (2) and the upper conducting track (3) are laminated together in the critical area (7) or in the critical areas (7) using a reduced application pressure, with the upper conducting track (3) being laminated together with the lower conducting track (3) in the desired position.

10. The method as claimed in claim 9,
**characterized in that** in the event of mechanical production, the upper conducting track (3) and the lower conducting track (2) are positioned each on a web material, that their arrangement on the web material is such that the critical areas (7) are oriented in the running direction of the machine, and that the additional dielectric layer (4) is applied in the strip form to the lower conducting track (2) or to the upper conducting track (3), as applicable, before the two conducting tracks (2, 3) are laminated together.

11. The method as claimed in claim 9 or 10,
**characterized in that** the additional dielectric layer (4) is applied as a dielectric lacquer layer to the upper conducting track (3) or to the lower conducting track (2) by spraying or printing.

12. The method as claimed in claim 9 or 10,
**characterized in that** the additional dielectric layer (4) is applied as a dielectric adhesive layer to the upper conducting track (3) or to the lower conducting track (2) by means of extrusion.

## Revendications

1. Elément pour la protection électronique d'articles, se composant d'une piste conductrice inférieure et d'une piste conductrice supérieure avec chacune au moins une spire, selon lequel les deux pistes conductrices sont enroulées en sens inverse, selon lequel les deux pistes conductrices (2, 3) se chevauchent sur au moins une zone de chevauchement et selon lequel une couche de liaison diélectrique (8), prévue dans la zone de chevauchement entre les deux pistes conductrices (2, 3), relie entre elles ces deux pistes conductrices (2, 3), **caractérisé en ce que** la couche de liaison diélectrique (8) présente, dans une zone critique (7) à l'intérieur de la zone de chevauchement, dans laquelle un bord limite (5) de la piste conductrice inférieure (2) chevauche la piste conductrice supérieure (3) ou bien un bord limite de la piste conductrice supérieure (3) chevauche la piste conductrice inférieure (2), soit au moins la même épaisseur que dans le reste de la zone de chevauchement tout en étant recouverte d'une couche diélectrique supplémentaire (4), soit une épaisseur plus grande que dans le reste de la zone de chevauchement.

2. Elément de protection selon la revendication 1, **caractérisé en ce que** la couche diélectrique supplémentaire (4) est un film diélectrique, une couche de peinture diélectrique ou une couche de liaison diélectrique supplémentaire.

3. Elément de protection selon la revendication 2, **caractérisé en ce que** ce film diélectrique est du PET.

4. Elément de protection selon l'une quelconque des revendications 1 à 3, **caractérisé en ce que** les deux pistes conductrices sont soumises à une plus faible pression de serrage dans la zone critique (7) pendant le processus de production.

5. Elément de protection selon l'une quelconque des revendications 1 à 4, **caractérisé en ce que**, dans le cas où plusieurs zones critiques (7) sont présentes, dans lesquelles un bord limite de la piste conductrice inférieure (2) chevauche la piste conductrice supérieure (3) ou bien un bord limite de la piste conductrice supérieure (3) chevauche la piste conductrice inférieure (2),ces zones critiques (7) sont disposées en principe le long d'une droite dans une zone en forme de bande.

6. Elément de protection selon la revendication 5, **caractérisé en ce que** la somme des longueurs des bords limites (5) dans la zone en forme de bande est minimale.

7. Elément de protection selon la revendication 5 ou 6, **caractérisé en ce que** la largeur de la couche diélectrique supplémentaire (4) concorde avec la largeur de la zone en forme de bande et qu'elle s'étend de préférence sur toute la longueur de l'élément de protection (1).

8. Elément de protection selon l'une quelconque des revendications 1 à 7, **caractérisé en ce que** les deux pistes conductrices (2, 3) sont reliées électriquement entre elles dans une zone terminale de chevauchement (6).

9. Procédé de fabrication d'un élément de protection selon l'une quelconque des revendications 1 à 8, **caractérisé en ce qu'**une couche de liaison diélectrique (8) est posée sur la piste conductrice inférieure (2) et **en ce que** la(les) zone(s) critique(s) (7) est(sont) recouverte(s) d'une couche diélectrique supplémentaire (4) et/ou **en ce que** la piste conductrice inférieure (2) et la piste conductrice supérieure (3) sont laminées ensemble avec une pression de serrage réduite dans la(les) zone(s) critique(s) (7), la piste conductrice supérieure (3) étant laminée avec la piste conductrice inférieure (2) dans la position souhaitée.

10. Procédé selon la revendication 9, **caractérisé en ce que**, en cas de fabrication mécanique, la piste conductrice supérieure (3) et la piste conductrice inférieure (2) sont disposées chacune sur un feuillard, qu'elles sont disposées sur le feuillard de telle sorte que les zones critiques (7) sont orientées dans le sens de la marche des machines et que la couche diélectrique supplémentaire (4) est posée sous forme de bandes sur la piste conductrice inférieure (2) ou sur la piste conductrice supérieure (3), avant que les deux pistes conductrices (2 , 3) soient laminées ensemble.

11. Procédé selon la revendication 9 ou 10, **caractérisé en ce que** la couche diélectrique supplémentaire (4) est une couche de peinture diélectrique, dispersée ou appliquée sur la piste conductrice supérieure (3) ou sur la piste conductrice inférieure (2).

12. Procédé selon la revendication 9 ou 10, **caractérisé en ce que** la couche diélectrique supplémentaire (4) est une couche de liaison diélectrique, extrudée sur la piste conductrice supérieure (3) ou sur la piste conductrice inférieure (2).
